# EUROPÄISCHE PATENTSCHRIFT

(11) **EP 2 983 566 B1**
(45) Veröffentlichungstag und Bekanntmachung des Hinweises auf die Patenterteilung: **13.09.2017**
(21) Anmeldenummer: 14725596.2
(22) Anmeldetag: 12.03.2014
(51) Int. Cl.: A47F 10/06, B65G 47/57

(54) **RESTAURANTSYSTEM**
CATERING SYSTEM
SYSTÈME POUR RESTAURANT

(30) Priorität: 15.03.2013 DE 102013102674
(43) Veröffentlichungstag der Anmeldung: 17.02.2016
(73) Patentinhaber: HeineMack GmbH, 90427 Nürnberg (DE)
(72) Erfinder: MACK, Michael, 90427 Nürnberg (DE)
(74) Vertreter: Dorn, Dietmar
(86) Internationale Anmeldenummer: PCT/DE2014/000128
(87) Internationale Veröffentlichungsnummer: WO 2014/139508

(56) Entgegenhaltungen:
- EP-B1- 1 833 331
- WO-A1-2009/054998
- WO-A1-2011/065141

## Beschreibung

Die Erfindung betrifft ein Restaurantsystem (auch: Gastronomiesystem) gemäß dem Oberbegriff des Anspruchs 1. Ein derartiges Restaurantsystem umfasst mindestens einen Arbeitsbereich zum Kochen und/oder Zubereiten von Speisen und/oder Getränken und mindestens einen Gästebereich. Arbeitsbereich und Gästebereich sind über ein Transportsystem für Speisen und/oder Getränke verbunden. Das Transportsystem ist dazu ausgebildet, Speisen und/oder Getränke vom Arbeitsbereich zum Gästebereich zu transportieren. Das Transportsystem weist mindestens einen ersten Transportabschnitt auf, in dem der Transport von Speisen und/oder Getränken vom Arbeitsbereich zum Gästebereich zumindest abschnittsweise mittels Schwerkraft erfolgt. Ein derartiges Restaurantsystem ist aus DE 10 2005 059 188 B4 und EP 1 833 331 B1 bekannt. Ein Transportsystem mit einer beweglichen Auszugseinheit ist aus WO2011065141 A1 bekannt. Unter Restaurantsystem werden hierbei nicht nur Systeme für Restaurants im engeren Sinne verstanden, sondern ganz allgemein Systeme für alle Arten von Gastronomie, also neben Restaurants und Gaststätten beispielsweise auch mobile oder fest installierte Imbissstände, Biergärten, Fast-Food-Restaurants und Drive-In-Restaurants. Unter einem Restaurantsystem wird ferner auch ein fahrbarer Servierwagen verstanden, der beispielsweise in Restaurants oder Kinderhotels von Tisch zu Tisch geschoben werden kann, um die Speisen und/oder Getränke spektakulär, z.B. durch einen Looping fahrend auf oder an dem jeweiligen Tisch zu servieren. Allgemein werden auch fahrbare Servier- oder Imbisssysteme, beispielsweise als Anhänger oder als selbst fahrbare Einrichtungen aus- gebildete Systeme, mit entsprechendem Aufbau als Restaurantsysteme im Sinne der Erfindung verstanden.

Bei dem Arbeitsbereich handelt es sich beispielsweise um einen Bereich, der Küche und/oder Bar umfasst. Es kann sich beispielsweise bei einem Imbissstand aber auch nur um einen einfachen Platz zum Zubereiten oder Vorbereiten der Speisen und/oder Getränke handeln. Ferner kann der Arbeitsbereich auch einfach der Bereich sein, in dem Speisen und/oder Getränke in bzw. auf das Transportsystem gestellt werden, wie dies beispielsweise bei dem vorstehend angesprochenen Servierwagen der Fall sein kann. Der Gästebereich ist der Bereich, in dem sich die Gäste des Restaurants, Imbissstandes, Biergartens, usw. aufhalten. Üblicherweise stehen hier Tische und Stühle. Es kann sich aber auch um eine Stehtheke handeln oder um einen Drive-in-Bereich, an dem Gäste Speisen und/oder Getränke an ihr Auto geliefert bekommen. Unter Gästebereich wird aber auch, beispielsweise bei einem Imbissstand, ein einfacher Ausgabebereich für Speisen und/oder Getränke, an dem die Gäste ihre Speisen und/oder Getränke erhalten, verstanden. Der Transport von Speisen und/oder Getränken erfolgt in einem ersten Transportabschnitt vom Arbeitsbereich zum Gästebereich über das Transportsystem zumindest abschnittsweise mittels Schwerkraft. Das bedeutet, dass weder ein Kellner Speisen und Getränke zu den Gästen bringt, noch dass sich die Gäste die Speisen und Getränke selbst abholen müssen. Auch sind im ersten Transportabschnitt keine vollständig elektrisch oder auf sonstige Weise angetriebenen Transportsysteme für die Speisen und Getränke vorgesehen, beispielsweise Förderbänder, wie dies aus manchen Restaurants, insbesondere japanischen Restaurants, bekannt ist. Der aus DE 10 2005 059 188 B4 und EP 1 833 331 B1 bekannte Transport der Speisen und Getränke mittels Schwerkraft erfordert zu Beginn des Transports im ersten Transportabschnitts ein Mindestmaß an potentieller Energie der Speisen und/oder Getränke. Sofern der Arbeitsbereich nicht höhergelegen ist als der Gästebereich oder in Bezug zum Gästebereich nicht hoch genug gelegen ist, um einen Transport der Speisen und/oder Getränke zumindest abschnittsweise mittels Schwerkraft zu ermöglichen, führt dies zu der Anforderung an das Restaurantsystem, dass die Speisen und/oder Getränke in eine gegenüber dem Gästebereich höherliegende Position transportiert werden können, um einen Transport im ersten Transportabschnitt mittels Schwerkraft zu ermöglichen.

Der vorliegenden Erfindung liegt daher die Aufgabe zugrunde, ein neues Restaurantsystem bzw. ein neues Verfahren zum Betrieb eines Restaurantsystems anzugeben, insbesondere ein Restaurantsystem bzw. ein Verfahren zum Betrieb eines Restaurantsystems, bei dem Speisen und/oder Getränke in eine gegenüber dem Gästebereich höherliegende Position transportiert werden können.

Diese Aufgabe wird hinsichtlich des Restaurantsystems gelöst durch die Merkmale des Anspruchs 1. Vorteilhafte Ausgestaltungen und Weiterbildungen sind in den jeweils abhängigen Ansprüchen angegeben.

Das erfindungsgemäße Restaurantsystem ist dadurch gekennzeichnet, dass das Transportsystem einen zweiten Transportabschnitt aufweist, der in einer vorgesehenen Transportrichtung der Speisen und/oder Getränke dem ersten Transportabschnitt vorgelagert ist, wobei der zweite Transportabschnitt einen Aufzug aufweist, der dazu ausgebildet ist, die Speisen und/oder Getränke in eine gegenüber dem Gästebereich höherliegende Position zu transportieren. Der erfindungsgemäße Aufzug kann dazu ausgebildet sein, die Speisen und/oder Getränke schräg nach oben zu transportieren. Bevorzugt ist jedoch eine Ausbildung des Aufzugs, bei der die Speisen und/oder Getränke im Wesentlichen gegenparallel zur Schwerkraft nach oben transportiert werden, d.h. der Transport mit dem Aufzug erfolgt im Wesentlichen senkrecht nach oben, der Schwerkraft entgegen gerichtet. Der Transport der Speisen und/oder Getränke erfolgt dadurch, dass den Speisen und/oder Getränke im zweiten Transportabschnitt potentielle Energie zugeführt wird, welche im ersten Transportabschnitt durch Beschleunigung der Speisen und/oder Getränke mittels Schwerkraft in kinetische Energie umgewandelt wird. Die Speisen und/oder Getränke bewegen sich auf diese Weise im ersten Transportabschnitt zumindest abschnittsweise auch ohne zusätzlichen Antrieb weiter. Durch Umwandlung der im zweiten Transportabschnitt zugeführten potentiellen Energie in kinetische Energie können sie beim Weitertransport auch Reibungskräfte und/oder Teilabschnitte mit Steigung überwinden. Die im zweiten Transportabschnitt zugeführte potentielle Energie ermöglicht es somit, dass der Transport der Speisen und/oder Getränke im ersten Transportabschnitt vollständig oder zumindest abschnittsweise mittels Schwerkraft erfolgt.

Nicht als Bestandteil des Transportsystems wird eine manuelle Tätigkeit (Tätigkeit durch Menschen) angesehen. Im vorgeschlagenen Restaurantsystem stellt gemäß einer Variante Arbeitspersonal im bzw. am Arbeitsbereich lediglich die Speisen und Getränke - gegebenenfalls in geeigneten Behältnissen - in das Transportsystem ein, und zwar in einer besonders vorteilhaften Variante in spezielle Transporthilfsmittel, beispielsweise Transportschlitten, und der Gast entnimmt im Gästebereich die Speisen und/oder Getränke aus dem Transportsystem.
Die Vorteile der Erfindung liegen insbesondere darin, den Speisen und/oder Getränken durch Transport in eine gegenüber dem Gästebereich höherliegende Position potentielle Energie zuzuführen, die anschließend beim Transport der Speisen und/oder Getränke zum Gästebereich zumindest teilweise in kinetische Energie umgewandelt werden kann, indem die Speisen und/oder Getränke im ersten Transportabschnitt durch die Schwerkraft beschleunigt werden. Dies ermöglicht eine beeinträchtigungsfreie Zuführung der Speisen und/oder Getränke aus dem Arbeitsbereich in den Gästebereich. Ein weiterer Vorteil des erfindungsgemäßen Restaurantsystems besteht darin, dass Arbeitsbereich und Gästebereich beliebig zueinander angeordnet sein können, insbesondere muss der Arbeitsbereich nicht höher als der Gästebereich liegen, beispielsweise können Arbeitsbereich und Gästebereich auf einem Niveau liegen. Der Transport der Speisen und/oder Getränke durch das Transportsystem erfolgt dadurch, dass den Speisen und/oder Getränken durch den Aufzug die erforderliche potentielle Energie zugeführt wird, welche anschließend zumindest teilweise in kinetische Energie umgewandelt wird, und welche ausreicht, um den Rest des Transportweges ganz oder zumindest abschnittsweise ohne weiteren Antrieb und ohne weitere Energiezufuhr zu durchlaufen. Die kinetische Energie wird dabei abgebaut, beispielsweise durch Verrichtung von Reibungs- und Hubarbeit, wobei die durch Hubarbeit gewonnene potentielle Energie mittels der Schwerkraft zumindest teilweise erneut in kinetische Energie überführt und damit erneut zum Transport der Speisen und/oder Getränke eingesetzt werden kann.

Das Transportsystem kann aus einem ersten und einem zweiten Transportabschnitt bestehen. Es ist aber auch möglich, dass das Transportsystem zusätzlich einen dritten Transportabschnitt umfasst, der in einer vorgesehenen Transportrichtung der Speisen und/oder Getränke dem zweiten Transportabschnitt vorgelagert ist und in dem der Transport von Speisen und/oder Getränken vom Arbeitsbereich zum Gästebereich zumindest abschnittsweise mittels Schwerkraft erfolgt. Im ersten und dritten Transportabschnitt erfolgt der Transport somit zumindest abschnittsweise mittels Schwerkraft, im zwischen diesen Transportabschnitten vorgesehenen zweiten Transportabschnitt mittels eines Aufzugs.
Es kann auch vorgesehen sein, dass das Transportsystem zwei oder mehrere erste Transportabschnitte in Reihe aufweist, in denen der Transport der Speisen und/oder Getränke vom Arbeitsbereich zum Gästebereich zumindest abschnittsweise mittels Schwerkraft erfolgt, wobei das Transportsystem zwei oder mehrere zweite Transportabschnitte aufweist, die in einer vorgesehenen Transportrichtung der Speisen und/oder Getränke je einem der ersten Transportabschnitt vorgelagert sind, wobei die zweiten Transportabschnitte je einen Aufzug aufweisen, der dazu ausgebildet ist, die Speisen und/oder Getränke in eine gegenüber dem Gästebereich höherliegende Position zu transportieren.
Bis auf die vorstehend angeführte grundsätzliche Ausgestaltung müssen die verschiedenen ersten Transportabschnitte und die verschiedenen zweiten Transportabschnitte einander nicht entsprechen, können also durchaus unterschiedlich ausgestaltet sein. Eine derartige Ausbildung des Transportsystems ist insbesondere dann von Vorteil, wenn die in einem einzigen zweiten Transportabschnitt den Speisen und/oder Getränken zugeführte potentielle Energie nicht ausreichend ist, um einen vollständigen Transport der Speisen und/oder Getränke vom Arbeitsbereich zum Gästebereich mittels Schwerkraft zu ermöglichen.

Dies ist insbesondere dann der Fall, wenn die Höhe der gegenüber dem Gästebereich höherliegenden Position in einem einzigen zweiten Transportabschnitt im Verhältnis zu der Strecke vom Arbeitsbereich zum Gästebereich nicht groß genug ist, um ausreichend potentielle Energie zur Verfügung zu stellen.

Gemäß der Erfindung ist der Aufzug dazu ausgebildet, die Speisen und/oder Getränken im Wesentlichen gegenparallel zur Schwerkraft nach oben zu transportieren. Erfindungsgemäß ist vorgesehen, dass der Aufzug wenigstens eine bewegliche Aufzugseinheit aufweist, die während des Transports der Speisen und/oder Getränke mit dem Aufzug die Speisen und/oder Getränke trägt. Erfindungsgemäß ist weiterhin vorgesehen, dass die Aufzugseinheit zwischen einer Aufnahmeposition, in der die zu transportierenden Speisen und/oder Getränke der Aufzugseinheit zuführbar sind, und einer oberhalb der Aufnahmeposition angeordneten Übergabeposition, in der die Speisen/oder Getränke von der Aufzugseinheit an den ersten Transportabschnitt weiterleitbar sind, beweglich ist.
Gemäß einer Ausführungsvariante weist der Aufzug einen oder zwei oder mehrere Sensoren auf, die das Erreichen der Aufnahmeposition und/oder der Übergabeposition erkennen.
Beispielsweise übermitteln diese Sensoren das Erreichen der Aufnahmeposition und/oder der Übergabeposition an eine Steuereinrichtung des Aufzugs, die die Bewegung der Aufzugseinheit stoppt. Dadurch werden das Zuführen der Speisen und/oder Getränke in der Aufnahmeposition der Aufzugseinheit und das Weiterleiten der Speisen und/oder Getränke in der Übergabeposition der Aufzugseinheit ermöglicht. Ebenfalls kann vor- gesehen sein, dass die Sensoren den Beladezustand der Aufzugseinheit überwachen und der Steuereinrichtung übermitteln, ob sich Speisen und/oder Getränke auf oder an der Aufzugseinheit befinden. So kann die Steuereinrichtung eine Bewegung der Aufzugseinheit freigeben, sofern in der Übergabeposition die Speisen und/oder Getränke an den ersten Transportabschnitt weitergeleitet wurden bzw. eine Bewegung der Aufzugseinheit freigeben, sofern eine Beladung der Aufzugseinheit in der Aufnahmeposition vorgenommen wurde. Eine vorteilhafte Weiterbildung sieht vor, dass die Aufzugseinheit wenigstens eine Schranke aufweist, die in einem geschlossenen Zustand eine Bewegung der von der Aufzugseinheit getragenen Speisen und/oder Getränke blockiert und in einem offenen Zustand eine Bewegung der von der Aufzugseinheit getragenen Speisen und/oder Getränke, insbesondere eine Weiterleitung an den ersten Transportabschnitt, freigibt. Eine derartige Schranke ist insbesondere von Vorteil, wenn die Speisen und/oder Getränke auf der Aufzugseinheit im Wesentlichen gegenüber einer Horizontalen geneigt stehen. Die Schwerkraft wirkt dann auf die Speisen und/oder Getränke und würde diese ohne Behinderung in Neigungsrichtung transportieren. Diese Bewegung durch die Schwerkraft wird durch die Schranke im geschlossenen Zustand unterbunden und durch die Schranke im geöffneten Zustand freigegeben, insbesondere gezielt für die Weiterleitung an den ersten Transportabschnitt. Die wenigstens eine Schranke kann an die vorstehend bereits angesprochene Steuereinrichtung angebunden sein. Signalisiert beispielsweise einer der Sensoren das Erreichen der Übergabeposition an die Steuereinrichtung, kann diese die Schranke vom geschlossenen in den offenen Zustand überführen und damit das Weiterleiten der Speisen und/oder Getränke an den ersten Transportabschnitt freigeben.
Ferner können wenigstens eine oder wenigstens zwei oder mehrere Schranken im ersten und/oder im zweiten Transportabschnitt vorgesehen sein, die mit Sensoren und/oder der Steuereinheit gekoppelt sind. Beispielsweise können in Transportrichtung der Speisen und/oder Getränke ein vorgelagerter zweiter, ein vorgelagerter erster, ein nachgelagerter zweiter und ein nachgelagerter erster Transportabschnitte vorgesehen sein, wobei die Aufzüge in den zweiten Transportabschnitten je eine Schranke aufweisen und wobei der Aufzug im nachgelagerten zweiten Transportabschnitt Sensoren umfasst, die den Beladestatus (beladen oder frei) des Aufzugs erkennen. Die Informationen über den Beladestatus werden an die Steuereinrichtung weitergegeben, welche die Schranke am Aufzug des vorgelagerten zweiten Transportabschnitts abhängig vom jeweiligen Beladestatus öffnet oder schließt. Ist der Aufzug im nachgelagerten zweiten Transportabschnitt frei, so wird auch die Schranke am Aufzug im vorgelagerten zweiten Transportabschnitt freigegeben oder bleibt geöffnet. Ist der Aufzug im nachgelagerten zweiten Transportabschnitt beladen, so wird die Schranke am Aufzug im vorgelagerten zweiten Transportabschnitt nicht freigegeben oder bleibt geschlossen. Ferner kann vorgesehen sein, dass eine Schranke am Aufzug im vorgelagerten zweiten Transportabschnitt geschlossen bleibt, solange die Aufzugseinheit des Aufzugs im nachgelagerten zweiten Transportabschnitt nach oben fährt, und wieder geöffnet wird, sobald die Aufzugseinheit wieder am Aufnahmepunkt angekommen ist.

Beispielsweise handelt es sich bei der Schranke um einen mechanischen Koppelmechanismus mit einem L-förmigen Winkelstück, wobei die kurze Seite des Winkelstücks im geschlossenen Zustand den Anschlagpunkt für die Transporthilfsmittel bzw. die Speisen und/oder Getränke ausbildet. Eine Weiterbildung der Erfindung sieht vor, dass der Aufzug eine oder zwei oder mehrere, vorzugsweise im Wesentlichen senkrecht angeordnete, Führungsstangen zur Führung der Aufzugseinheit bei der Bewegung zwischen Aufnahmeposition und Übergabeposition umfasst.
Weiterhin kann vorgesehen sein, dass die Aufzugseinheit zur Führung an der oder den Führungsstangen zwei oder drei oder mehrere Räder pro Führungsstange aufweist, die derart angeordnet sind, dass mindestens zwei der Räder bei der Bewegung der Aufzugseinheit an gegenüberliegenden Seiten der Führungsstangen entlang bewegt werden.

Beispielsweise können die Räder doppelkegelförmig ausgebildet sein, wo- bei die Führungsstangen in einem Bereich zwischen den beiden Kegeln an einem zylinderförmigen Mittelstück geführt werden. Vorzugsweise sind drei Räder pro Führungsstange vorgesehen, wobei die Rotationsachsen der Räder senkrecht zu den Führungsstangen stehen und die Räder in einer zu den Rotationsachsen senkrechten Ebene liegen. Die Räder sind dabei in der Ebene in Form eines Dreiecks, vorzugsweise in Form eines gleichschenkligen Dreiecks angeordnet, wobei die Führungsstangen jeweils zwischen Basis und Spitze des gleichschenkligen Dreiecks angeordnet sind. Weiterhin kann vorgesehen sein, dass die Räder mit einer Bremse gegen ein unbeabsichtigtes schnelles Herabrutschen der Aufzugseinheit, beispielsweise beim Reißen eines Zugelements, ausgestattet sind. Ferner kann vorgesehen sein, dass die Aufzugseinheit eine Rahmenkonstruktion vorzugsweise mit zwei Montageplatten aufweist, an der die Räder drehbar angebracht sind.

Bevorzugt ist am oder nahe einem oberen Ende der Führungsstangen ein feststehendes Anschlussstück derart angeordnet, dass die Speisen und/oder Getränke ausgehend von der Aufzugseinheit in seiner Übergabeposition über das Anschlussstück an den ersten Transportabschnitt weiterleitbar sind.
Gemäß einer Ausführungsvariante ist die Position des Anschlussstücks am oder nahe dem oberen Ende der Führungsstangen justierbar, insbesondere sind ein oder mehrere Befestigungsmittel des Anschlussstücks an einer oder mehreren der Führungsstangen lösbar und versetzt an der oder den Führungsstangen erneut befestigbar.
Alternativ oder zusätzlich kann die Position des Anschlussstücks am oder nahe dem unteren Ende der Führungsstangen justierbar sein. Eine besonders vorteilhafte Weiterbildung der Erfindung sieht vor, dass der Aufzug ein Antriebssystem mit einem Motor und mindestens einem oder mindestens zwei vom Motor bewegten Zugelementen, insbesondere Zugseilen oder Zugbändern, aufweist, wobei die Aufzugseinheit derart mit dem Zugelement oder den Zugelementen verbunden ist, dass die Aufzugseinheit durch das Zugelement oder die Zugelemente bewegt wird. Jedes Zugelement, beispielsweise jedes Zugseil oder Zugband, kann zwischen einer Antriebsrolle am Motor und einer Umlenkrollen umlaufend gespannt sein.
Beispielsweise kann der Motor mit der Antriebsrolle am oder nahe dem unteren Ende der Führungsstangen und die Umlenkrolle am oder nahe dem oberen Ende der Führungsstangen angeordnet sein. Zur Verbindung der Aufzugseinheit mit dem oder den Zugelementen kann beispielsweise eine die Zugelemente einklemmende mechanische Verbindung vorgesehen sein, die eine stabile und verrutschsichere Befestigung gewährleistet. Das Vorsehen von zwei oder mehreren Zugelementen hat im Vergleich zum Vorsehen von nur einem Zugelement den Vorteil einer größeren Sicherheit gegen ein ungewolltes Abrutschen der Aufzugseinheit bei einem Versagen, beispielsweise Reißen, der Zugelemente. Sollte dies tatsächlich einmal passieren, hält das zusätzliche Zugelement dennoch die Aufzugseinheit in ihrer Position.

Der Aufzug kann ferner eine Grundplatte am oder nahe dem unteren Ende der Führungsstangen umfassen. An dieser Grundplatte können die Führungsstangen und/oder der Motor befestigt sein. Ferner kann auch eine Steuereinrichtung des Aufzugs, zu der auch die vorstehend bereits angesprochenen Steuereinrichtungen gehören können, an oder auch unterhalb der Grundplatte angeordnet sein. Gemäß einer Weiterbildung der Erfindung umfasst der Aufzug ein Notaussystem, wobei das Notaussystem eine der Anzahl der Zugelemente entsprechende Anzahl an Kontaktelementen umfasst, wobei im Normalbetrieb je ein Kontaktelement mit je einem Zugelement in Kontakt steht und im Fehlbetrieb der Kontakt unterbrochen ist.
Unter Normalbetrieb wird der Zustand des Aufzugs verstanden, in dem keine Fehler, wie das Reißen eines Zugelements oder mehrerer Zugelemente, auftreten oder aufgetreten sind. Ferner sind im Normalbetrieb die Zugelemente zwischen Antriebsrolle und Umlenkrolle gespannt.

Liegt ein Fehlbetrieb vor, d.h. dass ein oder mehrere Zugelemente reißen, wird der Kontakt zwischen den jeweiligen Zugelementen und den Kontaktelementen unterbrochen und das Notaussystem wird ausgelöst, wobei der Aufzug durch Stoppen des Motors angehalten wird. Nach der Reparatur des beschädigten Zugelements oder der beschädigten Zugelemente kann der Aufzug durch eine spezielle Schlüsselstellung an der Steuereinrichtung wieder in Gang gesetzt werden. Ferner kann vorgesehen sein, dass der Aufzug eine Bremsvorrichtung mit Bremselementen umfasst, wobei die Bremselemente im Normalbetrieb durch die Zugelemente in ihrer Bremswirkung behindert werden, im Fehlbetrieb jedoch durch Reißen der Zugelemente zwischen den Bremselementen und weiteren Teilen des Aufzugs Kontakt hergestellt wird, so dass der Aufzug abgebremst wird. Vorzugsweise kann die Vorrichtung mit den Bremselementen an den Zugelementen gehaltert sein.

Auf diese Weise wird sichergestellt, dass bereits beim Reißen eines Zugelements eine Bremswirkung auftritt. Beispielsweise kann die Bremsvorrichtung anschließend manuell und/oder mechanisch wieder gelöst werden. Gemäß einer Weiterbildung der Erfindung weist der Aufzug einen Schutzkasten auf, der die Aufzugseinheit in ihrer Aufnahmeposition zumindest seitlich umgibt und/oder die Aufzugseinheit weist einen Schutzkasten auf, der mit der Aufzugseinheit bewegbar ist und die Aufzugseinheit zumindest seitlich umgibt.
Für den Fall, dass der Aufzug einen Schutzkasten aufweist, der die Aufzugseinheit in ihrer Aufnahmeposition zumindest seitlich umgibt, handelt es sich bei dem Schutzkasten vorzugsweise um einen feststehenden Schutzkasten, der nicht mit der Aufzugseinheit bewegt wird.
Es kann sich bei dem Schutzkasten um einen Schutzkasten mit vier Seitenwänden handeln, die beispielsweise auf einem Boden oder auf der vorgenannten Grundplatte stehen. Die obere Seite des Schutzkastens kann offen sein, um die Bewegung der Aufzugseinheit nicht zu behindern. Vorzugsweise sind die Wände des Schutzkastens ganz oder teilweise transparent oder transluzent ausgebildet.
Beispielsweise können die Wände im Wesentlichen aus Plexiglas ausgebildet sein. Es kann ferner für den Fall, dass die Aufzugseinheit einen Schutzkasten aufweist, der mit der Aufzugseinheit bewegbar ist und die Aufzugseinheit zumindest seitlich umgibt, vorgesehen sein, dass der Aufzug einen oder zwei oder mehrere Sensoren aufweist, der oder die ein Eingreifen einer Bedienperson in den Fahrweg der Aufzugseinheit entlang der Führungsstangen erkennen. Es kann beispielsweise ein optisches oder ein akustisches Warnsignal abgegeben werden bzw. der Aufzug abgeschaltet werden, sofern eine Bedienperson in den Fahrweg der Aufzugseinheit eingreift. Auf diese Weise können Verletzungen beim Bedienpersonal verhindert werden.

Gemäß einer Weiterbildung weist der Schutzkasten eine Beladeöffnung auf, über die Speisen und/oder Getränke der Aufzugseinheit in deren Aufnahmeposition zuführbar sind. Die Beladeöffnung kann mit einer Tür versehen sein, insbesondere mit einer Schiebetür. Von Vorteil ist das Vorsehen eines Sensors, der eine Annäherung erfasst und automatisch die Tür der Beladeöffnung öffnet und nach dem Zuführen der Speisen und/oder Getränke wieder schließt.

Es können aber auch manuelle Betätigungseinrichtungen zum Öffnen und Schließen der Tür vorgesehen sein. Eine besonders vorteilhafte Weiterbildung der Erfindung sieht vor, dass der erste Transportabschnitt des Transportsystems mindestens zwei im Wesentlichen parallel verlaufende Gleitschienen und/oder Rollenbahnen, insbesondere mindestens zwei im Querschnitt zumindest im Wesentlichen kreisförmige oder ovale oder rechteckige Gleitschienen und/oder Rollenbahnen, umfasst, auf denen die Speisen und/oder Getränke mittels Transporthilfsmitteln, insbesondere Gleitunterlagen und/oder Gleitvorrichtungen und/oder Rollvorrichtungen, zumindest abschnittsweise mittels Schwerkraft transportiert werden, und dass die Aufzugseinheit eine der Gleitschienen- bzw. Rollenbahnenzahl im ersten Transportabschnitt entsprechende Anzahl an im Wesentlichen parallel verlaufenden Überführungsschienen aufweist, die während des Transports der Speisen und/oder Getränke mit dem Aufzug die in die Transporthilfsmittel eingestellten oder eingebrachten Speisen und/oder Getränke tragen, wobei die Überführungsschienen in der Übergabeposition der Aufzugseinheit eine Fortsetzung der Gleitschienen und/oder Rollenbahnen im ersten Transportabschnitt in einer Richtung entgegen der vorgesehenen Transportrichtung der Speisen und/oder Getränke bilden.

Die Transporthilfsmittel können beispielsweise zwei oder mehrere Führungskomponenten aufweisen, die die Gleitschienen und/oder Rollenbahnen zumindest teilweise umgreifen, die insbesondere mindestens die Hälfte des Gleitschienen- bzw. Rollenbahnenumfangs umgreifen, die vorzugsweise mindestens zwei Drittel des Gleitschienen- bzw. Rollenbahnenumfangs umgreifen.
Die Führungskomponenten können miteinander verbunden sein, beispielsweise über eine Ringkomponente, in die ein Behältnis mit den zu transportierende Speisen und/oder Getränken eingestellt oder eingehängt wird, wobei die Ringkomponente vorzugsweise beweglich mit den Führungskomponenten verbunden ist. Es kann vorgesehen sein, dass der Aufzug derart ausgebildet ist, dass der Aufzug ein oder zwei oder mehrere Transporthilfsmittel gleichzeitig transportieren kann. Die Überführungsschienen können, müssen jedoch nicht zwingend direkt an die Gleitschienen und/oder Rollenbahnen angrenzen.

Beispielsweise können auch, wie nachstehend erläutert wird, Zwischenschienen eines bereits beschriebenen Anschlussstücks zwischen den Überführungsschienen und den Gleitschienen und/oder Rollenbahnen vorgesehen sein. Bevorzugt weist das Anschlussstück eine der Gleitschienen- bzw. Rollenbahnenzahl im ersten Transportabschnitt entsprechende Anzahl an im Wesentlichen parallel verlaufenden Zwischenschienen auf, die eine Fortsetzung der Gleitschienen und/oder Rollenbahnen bilden und in der Übergabeposition der Aufzugseinheit zwischen den Gleitschienen und/oder Rollenbahnen und den Überführungsschienen angeordnet sind.

Eine vorteilhafte Weiterbildung sieht vor, dass die Überführungsschienen und/oder die Zwischenschienen in Richtung der vorgesehenen Transportrichtung der Speisen und/oder Getränke nach unten, das heißt in Schwerkraftrichtung, geneigt sind. Dies hat zum Vorteil, dass die Schwerkraft die Transporthilfsmittel mit den Speisen und/oder Getränken in der vorgesehenen Transportrichtung beschleunigt. Es kann vorgesehen sein, dass die Überführungsschienen und/oder die Zwischenschienen aus mehreren hintereinander angeordneten, drehbar gelagerten Rädern oder Rollen gebildet sind, deren Drehachse jeweils im Wesentlichen senkrecht zur an ihrer Position vorgesehenen Transportrichtung orientiert ist. Es kann alternativ vorgesehen sein, dass die Überführungsschienen und/oder die Zwischenschienen als Gleitschienen ausgebildet sind.
Es kann vorgesehen sein, dass die Transporthilfsmittel durch die Räder oder Rollen entlang der Überführungs- und/oder Zwischenschienen geführt werden, insbesondere - bei entsprechender Ausführung der Transporthilfsmittel - über auf den Rädern oder Rollen aufliegende Führungskomponenten der Transporthilfsmittel. Dies hat den Vorteil, dass die Reibungskräfte deutlich geringer als bei der Verwendung einer Gleitschiene für die Überführungs- und Zwischenschienen sind und somit das Beschleunigen der Transporthilfsmittel mit den Speisen und/oder Getränken aus dem Stand bei wesentlich geringerer Neigung der Schienen möglich ist als bei Gleitschienen ohne Räder oder Rollen. Im Bereich der Überführungsschienen und/oder Zwischenschienen werden die Transporthilfsmittel dementsprechend stärker als beim Einsatz von Gleitschienen beschleunigt, sie werden daher mit vergleichsweise hoher Geschwindigkeit an die Gleitschienen des ersten Transportabschnitts oder einen weiteren Teilbereich des ersten Transportabschnitts übergeben und können dort mittels der Schwerkraft entlang der Gleitschienen weiter transportiert werden.

Ferner kann vorgesehen sein, dass das Transportsystem im ersten Transportabschnitt Gleitschienen umfasst und die Überführungs- und Zwischenschienen im zweiten Transportabschnitt ebenfalls als Gleitschienen ausgebildet sind. Somit würde das Transportsystem im gesamten Bereich ausschließlich Gleitschienen aufweisen. Auch kann vorgesehen sein, dass die Transporthilfsmittel Rollen umfassen, die derart drehbar am Transportmittel angeordnet sind, dass die Transportmittel sich mittels der Rollen auf Schienen bewegen. Die Rollen können dabei selbstbremsend ausgebildet sein. Das erfindungsgemäße Verfahren zum Betrieb des vorstehend beschriebenen erfindungsgemäßen Restaurantsystems umfasst die Schritte:
- Positionierung der Aufzugseinheit in ihrer Aufnahmeposition;
   Anschließend Zuführen von Speisen und/oder Getränken zur Aufzugseinheit, insbesondere mittels Einstellen in oder Aufstellen auf die Aufzugseinheit;
- Anschließend Bewegung der Aufzugseinheit mit den zugeführten Speisen und/oder Getränken von der Aufnahmeposition in die Übergabeposition;
- Anschließend Weiterleitung der Speisen und/oder Getränke an den ersten Transportabschnitt;
- Anschließend Transport der Speisen und/oder Getränke über den ersten Transportabschnitt zum Gästebereich, und zwar zumindest abschnittsweise mittels Schwerkraft. Es kann vorgesehen sein, dass anschließend an die Positionierung der Aufzugseinheit in ihrer Aufnahmeposition, ein Sensor das Erreichen der Aufnahmeposition an eine Steuereinrichtung des Aufzugs übermittelt, die die Bewegung der Aufzugseinheit stoppt.

Alternativ oder additiv kann vorgesehen sein, dass anschließend an die Bewegung der Aufzugseinheit mit den zugeführten Speisen und/oder Getränken von der Aufnahmeposition in die Übergabeposition ein Sensor das Erreichen der Übergabeposition an eine Steuereinrichtung des Aufzugs übermittelt, die die Bewegung der Aufzugseinheit stoppt.
Eine vorteilhafte Weiterbildung des erfindungsgemäßen Verfahrens sieht vor, dass vor dem Weiterleiten der Speisen und/oder Getränke an den ersten Transportabschnitt wenigstens eine Schranke, die in einem geschlossenen Zustand eine Bewegung der von der Aufzugseinheit getragenen Speisen und/oder Getränke blockiert, in einen offenen Zustand versetzt wird, in welchem sie eine Bewegung der von der Aufzugseinheit getragenen Speisen und/oder Getränke, insbesondere eine Weiterleitung an den ersten Transportabschnitt, freigibt. Hinsichtlich der weiteren Ausbildung des Restaurantsystems, beispielsweise im Hinblick auf Schienen und Schienensysteme, Transporthilfsmittel und Behältnisse für die Speisen und/oder Getränke wird Bezug genommen auf die in DE 10 2005 059 188 B4 und EP 1 833 331 B1 beschriebenen Restaurantsysteme.

Die in diesen Veröffentlichungen beschriebenen Merkmale von Restaurantsystemen können auch beim erfindungsgemäßen Restaurantsystem verwirklicht werden. Die Erfindung wird nachstehend auch hinsichtlich weiterer Merkmale und Vorteile anhand der Beschreibung von Ausführungsbeispielen und unter Bezugnahme auf die beiliegenden schematischen Zeichnungen näher er- läutert.
Es zeigen FIG 1 ein Ausführungsbeispiel eines erfindungsgemäßen Restaurantsystems in einer schematischen Ansicht;
FIG 2 ein Ausführungsbeispiel eines Aufzugs eines erfindungsgemäßen Restaurantsystems in einer dreidimensionalen Ansicht;
FIG 3 einen oberen Abschnitt des Aufzugs nach Fig. 2 in einer vergrößerten Detailansicht;
FIG 4 einen unteren Abschnitt des Aufzugs nach Fig. 2 in einer vergrößerten Detailansicht;
FIG 5 den oberen Abschnitt des Aufzugs nach Fig. 2 in einer weiteren vergrößerten Detailansicht;
FIG 6 den unteren Abschnitt des Aufzugs nach Fig. 2 in einer weiteren vergrößerten Detailansicht.

Einander entsprechende Teile und Komponenten in FIG 1 bis FIG 6, auch über die verschiedenen Ausführungsbeispiele hinweg, sind mit den gleichen Bezugszeichen bezeichnet.
FIG 1 zeigt ein erfindungsgemäßes Restaurantsystem 1. Das Restaurantsystem umfasst einen Arbeitsbereich 2 zum Kochen und/oder Zubereiten von Speisen und/oder Getränken und einen Gästebereich 3, wobei Arbeitsbereich 2 und Gästebereich 3 über ein Transportsystem 4 für Speisen und/oder Getränke verbunden sind.
Das Transportsystem ist dazu ausgebildet, Speisen und/oder Getränke vom Arbeitsbereich 2 zum Gästebereich 3 zu transportieren, wobei das Transportsystem 4 einen ersten Transportabschnitt 5 aufweist, in dem der Transport von Speisen und/oder Getränken vom Arbeitsbereich 2 zum Gästebereich 3 zumindest abschnittsweise mittels Schwerkraft erfolgt. Das Transportsystem 4 weist ferner einen zweiten Transportabschnitt 6 auf, der in einer vorgesehenen Transportrichtung A der Speisen und/oder Getränke dem ersten Transportabschnitt 5 vorgelagert ist. Der zweite Transportabschnitt 6 weist einen Aufzug 7 auf, der dazu ausgebildet ist, die Speisen und/oder Getränke in eine gegenüber dem Gästebereich 3 höherliegende Position zu transportieren. Der Aufzug 7 dient somit dazu, die Speisen und/oder Getränke im Wesentlichen gegenparallel zur Schwerkraft nach oben zu transportieren, d.h. der Transport mit dem Aufzug 7 erfolgt im Wesentlichen senkrecht nach oben, der Schwerkraft entgegen gerichtet.
Der Aufzug weist einen feststehenden Schutzkasten 24 auf, der die Aufzugseinheit 8 in ihrer Aufnahmeposition 12 seitlich umgibt, der aber nicht mit der Aufzugseinheit 8 bewegt wird. Der Schutzkasten 24 umfasst vier Seitenwände 26, die auf der Grundplatte 25 stehen. Die obere Seite 27 des Schutzkastens 24 ist offen, um die Bewegung der Aufzugseinheit 8 nicht zu behindern.

Der erste Transportabschnitt 5 des Transportsystems 4 umfasst zwei parallel verlaufende und im Querschnitt kreisförmige Gleitschienen 19, auf denen die Speisen und/oder Getränke mittels Transporthilfsmitteln 20, zumindest abschnittsweise mittels Schwerkraft transportiert werden.

FIG 2 zeigt den Aufzug 7 des erfindungsgemäßen Restaurantsystems 1. Der Aufzug 7 weist eine bewegliche Aufzugseinheit 8 auf, die während des Transports der Speisen und/oder Getränke mit dem Aufzug 7 die Speisen und/oder Getränke trägt. Die Aufzugseinheit 8 ist zwischen einer Aufnahmeposition 12, in der die zu transportierenden Speisen und/oder Getränke der Aufzugseinheit 8 zuführbar sind, und einer oberhalb der Aufnahmeposition 12 angeordneten Übergabeposition 13, in der die Speisen/oder Getränke von der Aufzugseinheit 8 an den ersten Transportabschnitt 5 weiterleitbar sind, beweglich.

Der Aufzug 7 umfasst zwei senkrecht angeordnete Führungsstangen 10 zur Führung der Aufzugseinheit 8 bei der Bewegung zwischen Aufnahmeposition 12 und Übergabeposition 13. Der Aufzug 7 weist zudem zwei Sensoren auf, die das Erreichen der Aufnahmeposition 12 bzw. der Übergabeposition 13 erkennen. Die Aufzugseinheit 8 weist parallel verlaufende Überführungsschienen 21 auf, die während des Transports der Speisen und/oder Getränke mit dem Aufzug 7 die in die Transporthilfsmittel 20 eingestellten oder eingebrachten Speisen und/oder Getränke tragen. Die Überführungsschienen 21 bilden in der Übergabeposition 13 der Aufzugseinheit 8 eine Fortsetzung der zwei Gleitschienen 19 im ersten Transportabschnitt 5 in einer Richtung entgegen der vorgesehenen Transportrichtung A der Speisen und/oder Getränke.
Das Anschlussstück 14 weist zwei parallel verlaufende Zwischenschienen 22 auf, die eine Fortsetzung der Gleitschienen 19 bilden und in der Übergabeposition 13 der Aufzugseinheit 8 zwischen den Gleitschienen 19 und den Überführungsschienen 21 angeordnet sind.

Sowohl die Überführungsschienen 21 als auch die Zwischenschienen 22 sind in Richtung der vorgesehenen Transportrichtung A der Speisen und/oder Getränke nach unten geneigt. Die Überführungsschienen 21 und die Zwischenschienen 22 sind ferner aus mehreren hintereinander angeordneten, drehbar gelagerten Rollen 23 gebildet, deren Drehachse jeweils senkrecht zur an ihrer Position vorgesehenen Transportrichtung A orientiert ist.

FIG 3 zeigt einen oberen Abschnitt des Aufzugs 7. Am oberen Ende der Führungsstangen 10 ist ein feststehendes Anschlussstück 14 derart angeordnet, dass die Speisen und/oder Getränke ausgehend von der Aufzugseinheit 8 in ihrer Übergabeposition 13 über das Anschlussstück 14 an den ersten Transportabschnitt 5 weiterleitbar sind. Die Position des Anschlussstücks 14 ist am oberen Ende der Führungsstangen 10 justierbar. Mehrere Befestigungsmittel 15 des Anschlussstücks 14 sind an den Führungsstangen 10 lösbar befestigt.

Diese können versetzt und anschließend neu angeordnet werden um die Position des Anschlussstücks 14 am oberen Ende der Führungsstangen 10 neu zu justieren. Die Aufzugseinheit 8 weist zwei Schranken 9 auf, die sich in einem geschlossenen Zustand befinden, in welchem sie eine Bewegung der von der Aufzugseinheit 8 getragenen Speisen und/oder Getränke blockieren. Eine solche Bewegung würde ermöglicht, da auf die Speisen und/oder Getränke die Schwerkraft wirkt, da die Aufzugseinheit 8 gegenüber der Horizontalen geneigt steht. Die Schranken 9 sind an die Steuereinrichtung (nicht in den Figuren dargestellt) angebunden. Signalisiert einer der Sensoren das Erreichen der Übergabeposition 13 an die Steuereinrichtung (nicht in den Figuren dargestellt), überführt diese die Schranken 9 vom geschlossenen in den offenen Zustand und gibt damit das Weiterleiten der Speisen und/oder Getränke an den ersten Transportabschnitt 5 frei.
Bei den zwei Schranken handelt es sich je um einen mechanischen Koppelmechanismus mit einem L-förmigen Winkelstück 32, wobei die kurze Seite des Winkelstücks 32 im geschlossenen Zustand den Anschlagpunkt für die Speisen und/oder Getränke ausbildet. Die Aufzugseinheit 8 weist zur Führung an den Führungsstangen 10 drei Räder 11 auf, die derart angeordnet sind, dass je zwei der Räder 11 bei der Bewegung der Aufzugseinheit 8 an gegenüberliegenden Seiten der Führungsstangen 10 entlang bewegt werden.

Die Räder 11 sind doppel- kegelförmig ausgebildet, wobei die Führungsstangen 10 in einem Bereich zwischen den beiden Kegeln an einem zylinderförmigen Mittelstück geführt werden. Die Rotationsachsen der Räder 11 stehen senkrecht zu den Führungsstangen 10 und die Räder 11 liegen in einer zu den Rotationsachsen senkrechten Ebene. Die Räder 11 sind dabei in der Ebene in Form eines gleichschenkligen Dreiecks in der Ebene angeordnet, wobei die Führungsstangen 10 jeweils zwischen Basis und Spitze des gleichschenkligen Dreiecks angeordnet sind. Die Räder 11 sind an einer Rahmenkonstruktion mit je einer Montageplatte 31 pro Führungsstange angeordnet. Je drei Räder 11 pro Montageplatte sind dabei an diesen drehbar gelagert. Die Räder 11 sind mit einer Bremse gegen ein unbeabsichtigtes schnelles Herabrutschen der Aufzugseinheit 8, beispielsweise beim Reißen eines Zugbands 18, ausgestattet.

FIG 4 und FIG 6 zeigen einen unteren Abschnitt des Aufzugs 7. Der Aufzug weist ein Antriebssystem 16 mit einem Motor 17 und zwei vom Motor bewegten Zugbändern 18, auf, wobei die Aufzugseinheit 8 derart mit Zugbändern 18 verbunden ist, dass die Aufzugseinheit 8 durch die Zugbänder bewegt wird. Jedes Zugband 18 ist zwischen einer Antriebsrolle 28 am Motor 17 und einer Umlenkrolle 29 (zu sehen in FIG 3) umlaufend gespannt. Der Motor 17 und die Antriebsrollen 28 sind am unteren Ende der Führungsstangen 10; die Umlenkrollen 29 am oberen Ende der Führungsstangen 10 angeordnet. Zur Verbindung der Aufzugseinheit 8 mit den Zugbändern 18 dient eine die Zugbänder 18 einklemmende mechanische Verbindung 30 (zu sehen in FIG 5 und FIG 6), die eine stabile und verrutschsichere Befestigung gewährleistet. Der Aufzug 7 umfasst eine Grundplatte 25 am unteren Ende der Führungsstangen 10. An dieser Grundplatte 25 sind die Führungsstangen 10 und der Motor 17 befestigt.

Ferner kann auch die Steuereinrichtung des Aufzugs 7 unterhalb der Grundplatte 25 angeordnet sein (nicht in den Figuren dargestellt).

FIG 5 zeigt den Aufzug 7 nach FIG 3 in einem offenen Zustand der Schranken 9. In dem offenen Zustand wird eine Bewegung der von der Aufzugseinheit 8 getragenen Speisen und/oder Getränke, insbesondere eine Weiterleitung an den ersten Transportabschnitt 5, freigegeben.

### Bezugszeichenliste

1 Restaurantsystem
2 Arbeitsbereich
3 Gästebereich
4 Transportsystem
5 Erster Transportabschnitt
6 Zweiter Transportabschnitt
7 Aufzug
8 Aufzugseinheit
9 Schranke
10 Führungsstangen
11 Räder
12 Aufnahmeposition
13 Übergabeposition
14 Anschlussstück
15 Befestigungsmittel
16 Antriebssystem
17 Motor
18 Zugelemente
19 Gleitschienen
20 Transporthilfsmittel
21 Überführungsschienen
22 Zwischenschienen
23 Rollen
24 Schutzkasten
25 Grundplatte
26 Seitenwände
27 obere Seite
28 Antriebsrolle
29 Umlenkrolle
30 Mechanische Verbindung
31 Montageplatte
32 Winkelstück A Transportrichtung

## Patentansprüche

1. Restaurantsystem (1), umfassend
mindestens einen Arbeitsbereich (2) zum Kochen und/oder Zubereiten von Speisen und/oder Getränken und mindestens einen Gästebereich (3),
wobei Arbeitsbereich (2) und Gästebereich (3) über ein Transportsystem (4) für Speisen und/oder Getränke verbunden sind, und
wobei das Transportsystem dazu ausgebildet ist, Speisen und/oder Getränke vom Arbeitsbereich (2) zum Gästebereich (3) zu transportieren,
wobei das Transportsystem (4) mindestens einen ersten Transportabschnitt (5) aufweist, in dem der Transport von Speisen und/oder Getränken vom Arbeitsbereich (2) zum Gästebereich (3) zumindest abschnittweise mittels Schwerkraft erfolgt,
wobei das Transportsystem (4) einen zweiten Transportabschnitt (6) aufweist, der in einer vorgesehenen Transportrichtung (A) der Speisen und/oder Getränke dem ersten Transportabschnitt (5) vorgelagert ist,
wobei der zweite Transportabschnitt (6) einen Aufzug (7) aufweist, der dazu ausgebildet ist, die Speisen und/oder Getränke in einer gegenüber dem Gästebereich (3) höherliegende Position zu transportieren,
wobei der Aufzug (7) wenigstens eine bewegliche Aufzugseinheit (8) aufweist, die während des Transports der Speisen und/oder Getränke mit dem Aufzug (7) die Speisen und/oder Getränke trägt,
wobei die Aufzugseinheit (8) zwischen einer Aufnahmeposition (12), in der die zu transportierenden Speisen und/oder Getränke der Aufzugseinheit (8) zuführbar sind, und einer oberhalb der Aufnahmeposition (12) angeordneten Übergabeposition (13), in der die Speisen und/oder Getränke von der Aufzugseinheit (8) einen ersten Transportabschnitt (5) weiterleitbar sind, beweglich ist,
**dadurch gekennzeichnet, dass** der erste Transportabschnitt (5) des Transportsystems (4) mindestens zwei im Wesentlichen parallel verlaufende Gleitschienen und/oder Rollenbahnen (19), insbesondere mindestens zwei im Querschnitt zumindest im Wesentlichen kreisförmige oder ovale oder rechteckige Gleitschienen und/oder Rollenbahnen (19), umfasst, auf denen die Speisen und/oder Getränke mittels Transporthilfsmitteln (20), insbesondere Gleitunterlagen und/oder Rollvorrichtungen, zumindest abschnittweise mittels Schwerkraft transportiert werden, und
wobei die Aufzugseinheit (8) eine Gleitschienen- und/oder Rollenbahnenzahl im ersten Transportabschnitt (5) entsprechende Anzahl an im Wesentlichen parallel verlaufenden Überführungsschienen (21) aufweist, die während des Transports der Speisen und/oder Getränke mit dem Aufzug (7) die in die Transporthilfsmittel (20) eingestellten oder eingebrachten Speisen und/oder Getränke tragen,
wobei die Überführungsschienen (21) in der Übergabeposition (13) der Aufzugseinheit (8) eine Fortsetzung der Gleitschienen und/oder Rollenbahnen (19) im ersten Transportabschnitt (5) in einer Richtung entgegen der vorgesehenen Transportrichtung (A) der Speisen und/oder Getränke bilden.

2. Restaurantsystem nach Anspruch 1,
**dadurch gekennzeichnet, dass**
der Aufzug (7) dazu ausgebildet ist, die Speisen und/oder Getränke im Wesentlichen gegenparallel zur Schwerkraft nach oben zu transportieren.

3. Restaurantsystem nach Anspruch 1,
**dadurch gekennzeichnet, dass**
der Aufzug (7) einen oder zwei oder mehrere Sensoren aufweist, die das Erreichen der Aufnahmeposition (12) und/oder der Übergabeposition (13) erkennen.

4. Restaurantsystem nach Anspruch 1 oder 3,
**dadurch gekennzeichnet, dass**
die Aufzugseinheit (8) wenigstens eine Schranke (9) aufweist, die in einem geschlossenen Zustand eine Bewegung der von der Aufzugseinheit (8) getragenen Speisen und/oder Getränke blockiert und in einem offenen Zustand eine Bewegung der von der Aufzugseinheit (8) getragenen Speisen und/oder Getränke, insbesondere eine Weiterleitung an den ersten Transportabschnitt (5), freigibt.

5. Restaurantsystem nach einem der Ansprüche 1 bis 4,
**dadurch gekennzeichnet, dass**
der Aufzug (7) eine oder zwei oder mehrere, vorzugsweise im Wesentlichen senkrecht angeordnete, Führungsstangen (10) zur Führung der Aufzugseinheit (8) bei der Bewegung zwischen Aufnahmeposition und Übergabeposition umfasst.

6. Restaurantsystem nach Anspruch 5,
**dadurch gekennzeichnet, dass**
eine Aufzugseinheit (8) zur Führung an der oder den Führungsstangen (10) zwei oder drei oder mehrere Räder (11) aufweist, bei der Bewegung der Aufzugseinheit (8) an gegenüberliegenden Seiten der Führungsstangen (10) entlang bewegt werden.

7. Restaurantsystem nach Anspruch 5 oder 6,
**dadurch gekennzeichnet, dass**
am oder nahe einem oberen Ende der Führungsstangen (10) ein feststehendes Anschlussstück (14) derart angeordnet ist, dass die Speisen und/oder Getränke ausgehend von der Aufzugseinheit (8) in seiner Übergabeposition (13) über das Anschlussstück (14) an den ersten Transportabschnitt (5) weiterleitbar sind.

8. Restaurantsystem nach Anspruch 7,
**dadurch gekennzeichnet, dass**
die Position des Anschlussstücks (14) am oder nahe dem oberen Ende der Führungsstangen (10) justierbar ist, insbesondere ein oder mehrere Befestigungsmittel (15) des Anschlussstücks (14) an einer oder mehreren der Führungsstangen (10) lösbar und versetzt an der oder den Führungsstangen (10) erneut befestigbar sind.

9. Restaurantsystem nach einem Ansprüche 1 bis 8,
**dadurch gekennzeichnet, dass**
der Aufzug (7) ein Antriebssystem (16) mit einem Motor (17) und mindestens einem oder mindestens zwei vom Motor bewegten Zugelementen (18), insbesondere Zugseilen oder Zugbändern, aufweist, wobei die Aufzugseinheit (8) derart mit dem Zugelement oder den Zugelementen (18) verbunden ist, dass die Aufzugseinheit (8) durch das Zugelement oder die Zugelemente (18) bewegt wird.

10. Restaurantsystem nach einem Ansprüche 3 bis 9,
**dadurch gekennzeichnet, dass**
der Aufzug (7) ein Notaussystem umfasst, wobei das Notaussystem eine der Anzahl der Zugelemente (18) entsprechende Anzahl an Kontaktelementen umfasst, wobei im Normalbetrieb je ein Kontaktelement mit je einem Zugelement (18) in Kontakt steht und im Fehlbetrieb der Kontakt unterbrochen ist.

11. Restaurantsystem nach einem Ansprüche 3 bis 10,
**dadurch gekennzeichnet, dass**
der Aufzug (7) eine Bremsvorrichtung mit Bremselementen umfasst, wobei die Bremselemente im Normalbetrieb durch die Zugelemente (18) in ihrer Bremswirkung behindert werden und im Fehlbetrieb den Aufzug abbremsen.

12. Restaurantsystem nach einem der Ansprüche 3 bis 11,
**dadurch gekennzeichnet, dass**
der Aufzug einen Schutzkasten (24) aufweist, der die Aufzugseinheit (8) in ihrer Aufnahmeposition (12) zumindest seitlich umgibt, und/oder
dass die Aufzugseinheit (8) einen Schutzkasten aufweist, der mit der Aufzugseinheit (8) bewegbar ist und die Aufzugseinheit (8) zumindest seitlich umgibt.

13. Restaurantsystem nach einem der Ansprüche 3 bis 12,
**dadurch gekennzeichnet, dass**
der Aufzug (7) einen oder zwei oder mehrere Sensoren aufweist, der oder die Eingreifen einer Bedienperson in den Fahrweg der Aufzugseinheit entlang der Führungsstangen erkennen.

14. Restaurantsystem nach Anspruch 1 und nach Anspruch 7,
**dadurch gekennzeichnet, dass**
das Anschlussstück (14) eine der Gleitschienen- und/oder Rollenbahnenzahl im ersten Transportabschnitt (5) entsprechende Anzahl an im Wesentlich parallel verlaufenden Zwischenschienen (22) aufweist, die eine Fortsetzung der Gleitschienen und/oder Rollenbahnen (19) bilden und in der Übergabeposition (13) der Aufzugseinheit (8) zwischen den Gleitschienen und/oder Rollenbahnen (19) und den Überführungsschienen (21) angeordnet sind.

15. Restaurantsystem nach Anspruch 1 oder 14,
**dadurch gekennzeichnet, dass**
die Überführungsschienen (21) und(oder die Zwischenschienen (22) in Richtung der vorgesehenen Transportrichtung (A) der Speisen und/oder Getränke nach unten geneigt sind.

16. Restaurantsystem nach einem der Ansprüche 1 bis 15,
**dadurch gekennzeichnet, dass**
die Überführungsschienen (21) und/oder die Zwischenschienen (22) aus mehreren hintereinander angeordneten, drehbar gelagerten Rädern oder Rollen (23) gebildet sind, deren Drehachse jeweils im, Wesentlichen senkrecht zur an ihrer Position vorgesehenen Transportrichtung (A) orientiert ist.

## Claims

1. Restaurant system (1) comprising
at least one working area (2) for cooking and/or preparing food and/or drinks and at least one guest area (3)
wherein the working area (2) and guest area (3) are connected via a transporting system (4) for food and/or drinks and
wherein the transport system is designed to transport food and/or drinks from the working area (2) to the guest area (3),
wherein the transport system (4) comprises at least one first transporting section (5) in which the transporting of food and/or drinks from the working area (2) to the guest area (3) takes place at least in sections by means of gravity,
wherein the transporting system (4) comprises a second transporting section (6) which in an envisaged transporting direction (A) of the food and/or drinks is upstream of the first transporting section (5),
wherein the second transporting section (6) comprise a lift (7) which is designed to transport the food and/or drinks to a position which is higher in comparison with the guest area (3),
wherein the lift (7) has at least one movable lift unit (8) which during the transportation of the food and/or drinks with the lift (7) carries the food and/or drinks,
wherein the lift unit (8) can be moved between a take-up position (12), in which the food and/or drink to be transported can be supplied to the lift unit (8), and a transfer position (13), arranged above the take-up position (12), in which the food and/or drink can be passed on from the lift unit (8) to a first transporting section (5)
**characterised in that** the first transporting section (5) of the transporting system (4) comprises at least two essentially parallel slide rails and/or roller conveyors (19), in particular two slide rails or roller conveyors (19) which are at least essentially circular, or oval or rectangular in cross-section, on which the food and/or drinks are transported by way of transporting means (20) in particular slide underlays and/or roller devices at least in sections by means of gravity and
wherein the lift unit (8) comprises a number, corresponding to the slide rails and/or roller conveyors in the first transporting section (5), of essentially parallel transfer rails (21), which during the transporting of the food and/or drinks with the lift (7) carry the food and drinks placed or introduced into the transporting means (20),
wherein the transfer rails (21) in the transfer position (13) of the lift unit (8) constitute a continuation of the slide rails and/or roller conveyors (19) in the first transporting section (5) in a direction contrary to the envisaged transporting direction (A) of the food and/or drinks.

2. Restaurant system according to claim 1
**characterised in that**
the lift (7) is designed to transport the food and/or drinks upwards essentially antiparallel to gravity.

3. Restaurant system according to claim 1
**characterised in that**
the lift (7) comprises one or more sensors which detect when the take-up position (12) and/or the transfer position (13) has/have been reached.

4. Restaurant system according to claim 1 or 3
**characterised in that**
the lift unit (8) has at least one barrier (9) which in a closed position blocks a movement of the food and/or drinks being carried by the lift unit (8) and in an open position allows a movement of the good and/or drinks being carried by the lift unit (8), more particularly forwarding to the first transporting section (5).

5. Restaurant system according to any one of claims 1 to 4
**characterised in that**
the lift (7) comprises one or two or more, preferably essentially vertically arranged guide poles (10) for guiding the lift unit (8) when moving between the take-up position and transfer position.

6. Restaurant system according to claim 5
**characterised in that**
for guiding on the guide pole(s) (10) a lift unit (8) has two or three or more wheels (11) which during the movement of the lift unit (8) are moved along on opposite sides of the guide poles (10).

7. Restaurant system according to claim 5 or 6
**characterised in that**
on or close to an upper end of the guide poles (10) a stationary connection piece (14) is arranged in such a way that when the lift unit (8) is in its transfer position (13) the food and/or drinks can be forwarded via the connection piece (14) to the first transporting section (5).

8. Restaurant system according to claim 7
**characterised in that**
the position of the connection piece (14) on or close to the upper end of the guide poles (10) is adjustable, in particular one or more fastening means (15) of the connection piece (14) are detachably fastened on the guide poles (10) and can be refastened to the guide pole(s) (10) after having been displaced.

9. Restaurant system according to any one of claims 1 to 8
**characterised in that**
the lift (7) comprises a drive system (16) with a motor (17) and at least one or at least two tensile elements (18), in particular pull ropes or pull straps, moved by the motor, wherein the lift unit (8) is connected to the tensile element (s) (18) in such a way that the lift unit (8) is moved by the tensile element(s) (18).

10. Restaurant system according to any one of claims 3 to 9
**characterised in that**
the lift (7) comprises an emergency stop system, wherein the emergency stop system has contact elements corresponding in number to the tensile elements (18), wherein in normal operation one contact element is in contact with one tensile element (18) and in the event of a fault the contact is broken.

11. Restaurant system according to any one of claims 3 to 10
**characterised in that**
the lift (7) has a braking device with braking elements, wherein in normal operation the braking effect of the braking elements is prevented by the tensile elements (18) and in the event of faults they brake the lift.

12. Restaurant system according to any one of claims 3 to 11
**characterised in that**
the lift comprises a protective box (24) which at least laterally surrounds the lift unit (8) in its take-up position (12) and/or **in that** the lift unit (8) comprises a protective box which is movable with the lift unit (8) and at least laterally surrounds the lift unit (8).

13. Restaurant system according to any one of claims 3 to 12
**characterised in that**
the lift (7) comprises one or two or more sensors which detect(s) the intervention of an operator in the travel path of the lift unit along the guide poles.

14. Restaurant system according to claim 1 and claim 7
**characterised in that**
the connection piece (14) comprises essentially parallel intermediate rails (22), corresponding in number to the slide rails and/or roller conveyors in the first transporting section (5), which constitute a continuation of the slide rails and/or roller conveyors (19) and in the transfer position (13) of the lift unit (8) are arranged between the slide rails and/or roller conveyors (19) and the transfer rails (21).

15. Restaurant system according to claim 1 or 14
**characterised in that**
the transfer rails (21) and/or the intermediate rails (22) are inclined downwards in the direction of the envisaged transporting direction (A) of the good and/or drinks.

16. Restaurant system according to any one of claims 1 to 15
**characterised in that**
the transfer rails (21) and/or the intermediate rails (22) are formed of several consecutively arranged, rotationally borne wheels or rollers (23), the axis of rotation of which is essentially orientated perpendicularly to the transport direction (A) envisaged at their position.

## Revendications

1. Système pour restaurant (1), comprenant
au moins une zone de travail (2) pour cuisiner et/ou préparer des plats et/ou des boissons et au moins une zone visiteurs (3),
la zone de travail (2) et la zone visiteurs (3) étant reliées par un système de transport (4) pour plats et/ou boissons, et
le système de transport étant constitué à cet effet pour transporter des plats et/ou des boissons de la zone de travail (2) à la zone visiteurs (3),
le système de transport (4) comportant au moins une première section de transport (5) dans laquelle a lieu le transport des plats et/ou des boissons de la zone de travail (2) à la zone visiteurs (3) au moins par section au moyen de la pesanteur,
le système de transport (4) comportant une deuxième section de transport (6), qui est logée dans une direction de transport prévue (A) des plats et/ou des boissons avant la première section de transport (5),
la deuxième section de transport (6) comportant un élévateur (7), qui est constitué à cet effet pour transporter les plats et/ou les boissons dans une position plus élevée par rapport à la zone visiteurs (3),
l'élévateur (7) comportant au moins une unité d'élévateur mobile (8), qui porte les plats et/ou les boissons pendant le transport des plats et/ou des boissons avec l'élévateur (7),
l'unité d'élévateur (8) étant mobile entre une position de réception (12), dans laquelle les plats et/ou boissons à transporter peuvent être acheminés à l'unité d'élévateur (8), et une position de transmission (13) disposée au-dessus de la position de réception (12), dans laquelle les plats et/ou les boissons peuvent être transmis par l'unité d'élévateur (8) à une première section de transport (5),
**caractérisé en ce que** la première section de transport (5) du système de transport (4) comprend au moins deux rails coulissants et/ou voies à galets (19) pour l'essentiel parallèles, notamment au moins deux rails coulissants et/ou voies à galets (19) au moins pour l'essentiel circulaires, ovales ou rectangulaires de section, sur lesquels les plats et/ou les boissons sont transportés au moyen de moyens auxiliaires de transport (20) notamment des supports coulissants et/ou dispositifs roulants au moins par section au moyen de la pesanteur, et
l'unité d'élévateur (8) comportant un nombre de rails de transfert (21) pour l'essentiel parallèles correspondant à un nombre de rails coulissants et/ou de voies à galets dans la première section de transport (5), qui portent pendant le transport des plats et/ou des boissons avec l'élévateur (7) les plats et/ou les boissons mis ou placés dans les moyens auxiliaires de transport (20),
les rails de transfert (21) formant dans la position de transfert (13) de l'unité d'élévateur (8) une continuation des rails coulissants et/ou des voies à galets (19) dans la première section de transport (5) dans une direction opposée à la direction de transport prévue (A) des plats et/ou des boissons.

2. Système pour restaurant selon la revendication 1,
**caractérisé en ce que**
l'élévateur (7) est constitué pour transporter les plats et/ou boissons pour l'essentiel vers le haut antiparallèlement à la pesanteur.

3. Système pour restaurant selon la revendication 1,
**caractérisé en ce que**
l'élévateur (7) comporte un ou deux ou plusieurs capteurs qui identifient la position de réception (12) et/ou la position de transfert (13) lorsqu'elles sont atteintes.

4. Système pour restaurant selon la revendication 1 ou 3,
**caractérisé en ce que**
l'unité d'élévateur (8) comporte au moins une barrière (9) qui bloque dans un état fermé un mouvement des plats et/ou boissons portés par l'unité d'élévateur (8) et libère dans un état ouvert un mouvement des plats et/ou boissons portés par l'unité d'élévateur (8), notamment une continuation vers la première section de transport (5).

5. Système pour restaurant selon la revendication 1 à 4,
**caractérisé en ce que**
l'élévateur (7) comprend un ou deux ou plusieurs barres de guidage (10), de préférence pour l'essentiel disposées perpendiculairement pour le guidage de l'unité d'élévateur (8) lors du mouvement entre la position de réception et la position de transfert.

6. Système pour restaurant selon la revendication 5,
**caractérisé en ce que**
l'unité d'élévateur (8) comporte deux ou trois ou plusieurs roues (11) pour le guidage sur la ou les barres de guidage (10), qui sont déplacées lors du mouvement de l'unité d'élévateur (8) sur les côtés opposés le long des barres de guidage (10).

7. Système pour restaurant selon la revendication 5 ou 6,
**caractérisé en ce**
**qu'**une pièce de raccordement fixe (14) est disposée sur ou près d'une extrémité supérieure des barres de guidage (10) de telle manière que les plats et/ou boissons partant de l'unité d'élévateur (8) dans sa position de transfert (13) peuvent être transmis à la première section de transport (5) par le biais de la pièce de raccordement (14).

8. Système pour restaurant selon la revendication 7,
**caractérisé en ce que**
la position de la pièce de raccordement (14) peut être réglée sur ou près de l'extrémité supérieure des barres de guidage (10), notamment un ou plusieurs moyens de fixation (15) de la pièce de raccordement (14) pouvant être à nouveau fixés sur une ou plusieurs des barres de guidage (10) de manière amovible et déportés sur la ou les barres de guidage (10).

9. Système pour restaurant selon l'une quelconque des revendications 1 à 8,
**caractérisé en ce que**
l'élévateur (7) comporte un système d'entraînement (16) avec un moteur (17) et au moins un ou au moins deux éléments de traction (18) déplacés par le moteur, notamment des câbles de traction ou des tirants, l'unité d'élévateur (8) étant reliée à l'élément de traction ou aux éléments de traction (18) de telle manière que l'unité d'élévateur (8) est déplacée par l'élément de traction ou les éléments de traction (18).

10. Système pour restaurant selon l'une quelconque des revendications 3 à 9,
**caractérisé en ce que**
l'élévateur (7) comprend un système d'arrêt d'urgence, le système d'arrêt d'urgence comprenant un nombre d'éléments de contact correspondant au nombre des éléments de traction (18), en fonctionnement normal chaque élément de contact étant en contact avec chaque élément de traction (18) et en fonctionnement défectueux le contact étant interrompu.

11. Système pour restaurant selon l'une quelconque des revendications 3 à 10,
**caractérisé en ce que**
l'élévateur (7) comprend un dispositif de freinage avec des éléments de freinage, les éléments de freinage étant empêchés dans leur effet de freinage en fonctionnement normal par les éléments de traction (18) et freinant l'élévateur en cas de fonctionnement défectueux.

12. Système pour restaurant selon l'une quelconque des revendications 3 à 11,
**caractérisé en ce que**
l'élévateur comporte un coffrage de protection (24), qui entoure au moins latéralement l'unité d'élévateur (8) dans sa position de réception (12) et/ou **en ce que** l'unité d'élévateur (8) comporte un coffrage de protection qui est mobile avec l'unité d'élévateur (8) et entoure au moins latéralement l'unité d'élévateur (8).

13. Système pour restaurant selon l'une quelconque des revendications 3 à 12,
**caractérisé en ce que**
l'élévateur (7) comporte un ou deux ou plusieurs capteurs, qui identifient la ou les interventions d'un opérateur dans la trajectoire de déplacement de l'unité d'élévateur le long des barres de guidage.

14. Système pour restaurant selon la revendication 1 ou la revendication 7,
**caractérisé en ce que**
la pièce de raccordement (14) comporte un nombre en rails coulissants (22) pour l'essentiel parallèles correspondant au nombre de rails coulissants et/ou voies à galets dans la première section de transport (5), qui forment une continuation des rails coulissants et/ou voies à galets (19) et sont disposés dans la position de transfert (13) de l'unité d'élévateur (8) entre les rails coulissants et/ou voies à galets (19) et les rails de transfert (21).

15. Système pour restaurant selon la revendication 1 ou 14,
**caractérisé en ce que**
les rails de transfert (21) et/ou les rails intermédiaires (22) sont inclinés vers le bas en direction de la direction de transport (A) prévue des plats et/ou boissons.

16. Système pour restaurant selon l'une quelconque des revendications 1 à 15,
**caractérisé en ce que**
les rails de transfert (21) et/ou les rails intermédiaires (22) sont formés de plusieurs roues ou galets (23) disposés les uns derrière les autres, logés pouvant tourner, dont l'axe de rotation est respectivement orienté pour l'essentiel perpendiculairement à la direction de transport (A) prévue sur sa position.
